# EUROPÄISCHE PATENTSCHRIFT

(11) **EP 0 849 009 B1**
(45) Veröffentlichungstag und Bekanntmachung des Hinweises auf die Patenterteilung: **26.03.2003**
(21) Anmeldenummer: 97121349.1
(22) Anmeldetag: 04.12.1997
(51) Int. Cl.: B08B 15/02, F24F 13/10, E05F 15/16

(54) **Abzug**
Fume hood
Hotte d'aspiration

(30) Priorität: 19.12.1996 DE 19653130
(43) Veröffentlichungstag der Anmeldung: 24.06.1998
(73) Patentinhaber: Waldner Laboreinrichtungen GmbH & Co., 88239 Wangen (DE)
(72) Erfinder: Liebsch, Jürgen, 88161 Lindenberg (DE); Keldenich, Stefan, 88289 Waldburg (DE)
(74) Vertreter: WILHELMS, KILIAN & PARTNER Patentanwälte

(56) Entgegenhaltungen:
- CH-A- 670 207
- GB-A- 2 129 544
- US-A- 4 528 898
- US-A- 4 893 551

## Beschreibung

Die Erfindung betrifft einen Abzug mit einem vertikal bewegbaren Schiebefenster zum Öffnen und Schließen des Arbeitsraumes im Abzug, das an wenigstens einem Gegengewicht aufgehängt ist und über eine mit dem Schiebefenster verbundene seil- oder riemenartige Antriebseinrichtung angetrieben wird, und mit wenigstens einer am Schiebefenster angeordneten Positionsmeß- und Überwachungseinrichtung.

Ein derartiger Abzug ist Bestandteil des auf den Markt erhältlichen Laborsystems VARIOLAB der Firma Waldner Laboreinrichtungen.

Üblicherweise ist bei einem derartigen Abzug das Schiebefenster, das vertikal von oben nach unten läuft, über doppeltgeführte Seile mit einem oder mehreren Gegengewichten verbunden, um es in der Balance zu halten. Der Grund für die doppelte Seilführung besteht darin, daß dann, wenn ein Seil reißen sollte, das zweite Seil das Schiebefenster weiter in der Balance hält.

Bei dem bekannten Abzug können zur Energieeinsparung weiterhin Steuereinrichtungen vorgesehen sein, die das Schiebefenster automatisch schließen, wenn am Abzug nicht gearbeitet wird. Damit das Schiebefenster beim automatischen Herunterfahren nicht beschädigt wird, ist an der Unterseite des Schiebefensters ein Sensor beispielsweise in Form einer Lichtschranke, vorgesehen, der den Raum unterhalb der Unterkante des Schiebefensters überwacht. Ein derartiger Sensor besteht aus einem Sende- und einem Empfangsteil, die mit separaten Versorgungs- und Signalleitungen am Abzug angebracht sind.

Um den Abzug noch energiesparender zu betreiben, wird weiterhin beim Schließen des Schiebefensters die zugeführte Luftmenge verringert, wozu ein Detektor für die vertikale Fensterposition vorgesehen ist. Dieser kann aus einem Seilzugwegaufnehmer bestehen, der beim Schließen des Schiebefensters ein Seil aus einer Rolle herauszieht, wobei über die Anzahl der Drehungen der Rolle auf die vertikale Position des Schiebefensters geschlossen werden kann. Sind neben dem vertikalen Schiebefenster auch horizontale Querschieber im Abzug eingesetzt, können weitere Schalter eingebaut sein, die die Position derartiger Querschieber erfassen. Auch hierfür sind eigene Taster mit zugehörigen Zuleitungen vorgesehen. Eine derartige Ausbildung mit horizontalen Querschiebern ist aus der US-PS 4 893 551 bekannt.

Ein Abzug mit dem oben beschriebenen Aufbau ist insofern als nachteilig anzusehen, als eine große Anzahl von Seilen, Riemen und elektrischen Leitungen für die verschiedenen Einrichtungen am Schiebefenster vorgesehen sein muß.

Das heißt im einzelnen, daß für die Aufhängung des Schiebefensters an den Gegengewichten zwei Seile benötigt werden, ein weiteres Antriebsseil oder ein Antriebsriemen zum Antreiben des Schiebefensters erforderlich ist und der Antriebsmotor ein elektrisches Stromversorgungskabel benötigt. Die Führung einer großen Anzahl von Seilen, Riemen und Kabeln an einem bewegten Schiebefenster bei engen Platzverhältnissen ist erkennbar problematisch.

Wenn weiterhin ein Sensor vorgesehen ist, der den Bereich unter der Unterkante des Schiebefensters überwacht, müssen weitere Kabel für den Senderteil und den Empfängerteil, d.h. Versorgungskabel und Signalkabel vorgesehen sein.

Die Anordnung eines Detektors für die Position des Schiebefensters beispielsweise in Form eines Seilzugwegaufnehmers macht es erforderlich, noch ein weiteres Seil vorzusehen und für den Detektor selbst entsprechende Leitungen zur Stromversorgung und zur Führung des Ausgangssignals anzuordnen.

Die der Erfindung zugrunde liegende Aufgabe besteht daher darin, einen Abzug der eingangs genannten Art so auszubilden, daß er mit einer geringeren Anzahl von Seilen, Riemen oder Leitungen auskommt.

Diese Aufgabe wird gemäß der Erfindung dadurch gelöst, daß die seil- oder riemenartige Antriebseinrichtung durch eine Seele aus einem elektrisch leitenden Material verstärkt ist, an die die Meßeinrichtung elektrisch angeschlossen ist.

Bei der erfindungsgemäßen Ausbildung dient die seil- oder riemenartige Antriebseinrichtung somit als elektrische Signal- und Versorgungsleitung. Bei dieser Ausbildung erübrigen sich somit die elektrischen Leitungen, die bei einem üblichen Abzug zur Meßeinrichtung führen.

Das Schiebefenster ist vorzugsweise über die seil- oder riemenartige Antriebseinrichtung am Gegengewicht aufgehängt. Diese Ausbildung hat den weiteren Vorteil, daß sich die beiden Seile erübrigen, die bei üblichen Abzügen das Schiebefenster an Gegengewichten aufhängen. Erfindungsgemäß kann allerdings ein zusätzliches Seil oder ein zusätzlicher Riemen zum Aufhängen des Schiebefensters an einem Gegengewicht parallel zur seil- oder riemenartigen Antriebseinrichtung vorgesehen sein.

Bei einem weiteren Ausführungsbeispiel der Erfindung mit am Schiebefenster vorgesehenen horizontalen Querschiebern und wenigstens einem Detektor für die horizontale Position der Querschieber gibt der Detektor die Information über die horizontale Position der Querschieber elektrisch über die Seele der seil- oder riemenartigen Antriebseinrichtung weiter. Bei diesem Ausführungsbeispiel erübrigen sich die bei den üblichen Abzügen vorgesehenen elektrischen Zu- und Ableitungen, d.h. die Versorgungsleitung und die Ausgangssignalleitung des Detektors.

Vorzugsweise ist der Detektor in den Schiebefensterrahmen eingebaut.

Wenn schließlich ein Sensor zum Überwachen des Raumes unter der Unterkante des Schiebefensters vorgesehen ist, so ist auch dieser elektrisch mit der Seele der seil- oder riemenartigen Antriebseinrichtung verbunden, so daß diese als elektrische Stromversorgungs- und Ausgangssignalleitung dient. Durch diese Ausbildung erübrigen sich die üblicherweise bei einem derartigen Sensor notwendigen Empfangs- und Ausgangssignalleitungen.

Wenn schließlich ein weiterer Detektor für die vertikale Position des Schiebefensters vorgesehen ist, der an einem Zahnriemen als Antriebseinrichtung formschlüssig angreift, erübrigen sich bewegte Zu- und Ableitungen.

Die erfindungsgemäßen Ausbildungen haben somit den Vorteil einer wesentlichen geringeren Anzahl von Verbindungen und Anschlüssen zum beweglichen Schiebefenster, so daß die Gefahr geringer ist, daß Kabel, Seile oder Riemen eingeklemmt, beschädigt oder abgeschert werden. Die Montage des Abzuges, insbesondere der elektrischen und mechanischen Verbindungen zum Schiebefenster, ist aufgrund der geringeren Anzahl derartiger Verbindungen wesentlich einfacher.

Im folgenden wird anhand der zugehörigen Zeichnung ein besonders bevorzugtes Ausführungsbeispiel der Erfindung näher beschrieben. Es zeigen
Fig. 1 in einer perspektivischen Ansicht das Ausführungsbeispiel des erfindungsgemäße Abzuges,
Fig. 2 eine schematische Schnittansicht durch den Arbeitsraum des Abzuges mit darin geführtem Schiebefenster,
Fig. 3 eine Schnittansicht des Zahnriemens bei dem in Fig. 1 dargestellten Abzug und
Fig. 4 eine Schnittansicht des Zahnriemens bei dem in Fig. 1 dargestellten Abzug mit daran angeordneten elektrischen Anschlüssen.

Wie es in Fig. 1 und 2 der Zeichnung dargestellt ist, weist ein Abzug einen Innen- oder Arbeitsraum auf, der üblicherweise an seiner Vorderseite durch ein vertikal bewegliches Schiebefenster 1 geöffnet und geschlossen werden kann.

Das Schiebefenster 1 ist über einen Zahnriemen 2 an einem Gegengewicht 9 aufgehängt, der über Umlenkrollen 3 und 4 U-förmig geführt ist. Am Zahnriemen 2 greift ein Antriebsmotor 5 an, dessen Antriebskraft über den Zahnriemen auf das Schiebefenster 1 übertragen wird, um dieses auf- und abzubewegen. Der Antriebsmotor 5 ist mit einer Kupplung versehen, so daß er nur bei betätigter Kupplung am Zahnriemen 2 angreift. Bei nicht betätigter Kupplung ist der Zahnriemen 2 frei bewegbar. Aufgrund des Zahnriemens 2 kann der Antriebsmotor 5 an einer beliebigen Stelle angeklinkt werden.

Das Schiebefenster 1 kann auf beiden Seiten jeweils über einen Zahnriemen in dieser Weise aufgehängt sein.

Wie es in Fig. 3 dargestellt ist, ist der Zahnriemen 2 mit insbesondere keilartigen Zähnen 12 versehen und durch eine Seele 13 aus einem elektrisch leitenden Material beispielsweise eine Stahlseele verstärkt. Statt dieses Zahnriemens kann auch ein Keilriemen oder ein Seil mit elektrisch leitender Seele vorgesehen sein.

Wie es in Fig. 2 dargestellt ist, ist am Schiebefenster 1 eine Anschlußklemme 11 vorgesehen, die elektrisch mit der Seele 13 des Zahnriemens 2 in Verbindung steht. Gleichfalls ist am Gegengewicht 9 eine Anschlußklemme 10 vorgesehen, an die ein Schleppkabel 8 angeschlossen ist, das zu einer Stromklemme 7 führt.

Die Anschlußklemme 11 am Schiebefenster 1 weist elektrische Abgriffe auf, über die die Ausgangssignale und die Versorgungsspannungen für den Sensor geführt werden, der in Fig. 2 nicht dargestellt ist und an der Unterseite des Schiebefensters 1 zur Überwachung des Raumes unterhalb der Unterkante des Schiebefensters 1 vorgesehen ist. Die Versorgungsspannung sowie die Ausgangssignale werden über die Seele 13 des Zahnriemens 2 entsprechenden Auswerte- und Steuereinrichtungen zugeführt, die ggf. für eine Antriebsunterbrechung des Antriebsmotors 5 sorgen, wenn ein Hinternis im Raum unterhalb der Fensterkante vorhanden ist oder das Schiebefenster seine unterste Stellung erreicht hat, damit dieses beim Herunterfahren nicht beschädigt wird.

Wie es weiterhin in Fig. 2 dargestellt ist, ist ein Drehgeber 6 vorgesehen, der eine Information über die vertikale Position des Schiebefensters 1 am Zahnriemen 2 abgreift. Dieser Drehgeber 6 kann beispielsweise so ausgebildet sein, daß er eine beim Durchlauf des Zahnriemens 2 angetriebene Rolle aufweist, über deren Anzahl an Drehungen auf die vertikale Stellung des Schiebefenters 1 geschlossen werden kann. Der Drehgeber 6 ist über stationäre elektrische Leitungen angeschlossen. Die elektrischen Signale der Detektoren und Sensoren werden gleichfalls über das Schleppkabel 8 zu Signalklemmen an der Oberseite des Abzugs geführt.

Wie es in Fig. 1 weiterhin dargestellt ist, sind am vertikalen Schiebefenster 1 horizontale Querschieber 14 vorgesehen, so daß der Zugang zum Arbeitsraum entweder durch eine vertikale Schiebebewegung des Schiebefensters 1 oder durch eine horizontale Schiebebewegung der Querschieber 14 möglich ist. Da sich dann, wenn beide Querschieber 14 zur selben Seite horizontal verschoben werden, die Kräftebilanz ändert und daher das Schiebefenster 1 aus der Horizontalen geneigt werden kann, ist bei dem in Fig. 1 dargestellten Ausführungsbeispiel auf beiden Seiten jeweils eine Aufhängung an einem Gegengewicht 9 vorgesehen und sind die vorderen Umlenkrollen 3 an der Oberseite des Abzuges mit einer Koppelachse 15 verbunden, die diese beiden Umlenkrollen 3 mechanisch starr miteinander koppelt. Da die Verbindungen zwischen dem Schiebefenster 2 und dem Gegengewicht 9 aus formschlüssigen Zahnriemen 2 bestehen und somit die Umlenkrollen 3 Zahnrollen sind, kann mit dieser starren Kopplung verhindert werden, daß sich das Schiebefenster 1 bei einer Bewegung der horizontalen Querschieber 14 oder aufgrund eines seitlichen Zuges des Antriebsmotors 5 schräg stellt.

In den Schiebefensterrahmen insbesondere in den Holm der Querschieber 14 sind Detektoren, insbesondere Schalter oder Taster eingebaut, die eine Information über die horizontale Position der Querschieber 14 liefern. Diese Information wird gleichfalls über die elektrisch leitende Seele des Zahnriemens 2 weitergegeben.

In Fig. 4 sind im einzelnen die Anschlußklemme 11 und die Anschlußklemme 10, die am Schiebefenster 1 einerseits und am Gegengewicht 9 andererseits vorgesehen sind, dargestellt.

Bei einem Abzug mit dem oben beschriebenen Aufbau werden elektrische und mechanische Informationen über ein einziges Übertragungsmedium, nämlich die seil- oder riemenartige Antriebseinrichtung, z.B. einen Zahnriemen übertragen, der für die oben beschriebenen Funktionen sorgt und die dafür erforderlichen Signale führt. Die Seele der seil- oder riemenartigen Arbeitseinrichtung besteht zu diesem Zweck aus mehreren elektrischen Kabeln, die als Versorgungs- oder Signalleitungen dienen. Dadurch reduziert sich die Anzahl der für diese Funktionen benötigten Bauteile, der Platzbedarf zur Erfüllung dieser Funktionen sowie der Montageaufwand. Spezialteile z.B. Kunststoffspritzteile in verwendungsfertigem Zustand sind nicht mehr vorgesehen.

Durch die Verwendung einer seil- oder riemenartigen Antriebseinrichtung mit elektrisch leitender Seele statt elektrischer Kabel sind Beschädigungen des Signalweges ausgeschlossen. Da ein einziges Übertragungsmedium mit komprimierter Funktionalität vorgesehen ist, ergibt sich ein geringerer Platzbedarf, so daß die Gefahr, signalführende Teile einzuklemmen, zu beschädigen oder abzuscheren, nicht mehr besteht.

## Patentansprüche

1. Abzug mit einem vertikal bewegbaren Schiebefenster zum Öffnen und Schließen des Arbeitsraumes im Abzug, das an wenigstens einem Gegengewicht aufgehängt ist und über eine mit dem Schiebefenster verbundene seil- oder riemenartige Antriebseinrichtung angetrieben wird, und mit wenigstens einer am Schiebefenster angeordneten Positionsmeß- oder Überwachungseinrichtung dadurch gekennzeichent, daß die seil- oder riemenartige Antriebseinrichtung (2) durch eine Seele (13) aus einem elektrisch leitenden Material verstärkt ist, an die die Meßeinrichtung elektrisch angeschlossen ist.

2. Abzug nach Anspruch 1, **dadurch gekennzeichnet, daß** das Schiebefenster (1) über die seil- oder riemenartige Antriebseinrichtung (2) am Gegengewicht (9) aufgehängt ist.

3. Abzug nach Anspruch 2, **dadurch gekennzeichnet, daß** ein weiteres Seil oder ein weiterer Riemen zum Aufhängen des Schiebefensters (1) parallel zur seil- oder riemenartigen Antriebseinrichtung (2) vorgesehen ist.

4. Abzug nach einem der vorhergehenden Ansprüche, mit am Schiebefenster vorgesehenen horizontal verschiebbaren Querschiebern und wenigstens einem Detektor für die horizontale Postion der Querschieber, **dadurch gekennzeichnet, daß** der Detektor elektrisch an die Seele (13) der seil- oder riemenartigen Antriebseinrichtung (2) angeschlossen ist.

5. Abzug nach Anspruch 4, **dadurch gekennzeichnet, daß** der Detektor in den Schiebefensterrahmen eingebaut ist.

6. Abzug nach einem der vorhergehenden Ansprüche, mit einem Sensor zum Überwachen des Raumes unter der Unterkante des Schiebefensters, **dadurch gekennzeichnet, daß** der Sensor zum Überwachen des Raumes unter der Unterkante des Schiebefensters (1) elektrisch an die Seele (13) der seil- oder riemenartigen Antriebseinrichtung (2) angeschlossen ist.

7. Abzug nach einem der vorhergehenden Ansprüche, **dadurch gekennzeichnet, daß** die seil- oder riemenartige Antriebseinrichtung (2) ein Zahnriemen ist.

8. Abzug nach einem der Ansprüche 1 bis 6, **dadurch gekennzeichnet, daß** die seil- oder riemenartige Antriebseinrichtung (2) ein Keilriemen ist.

9. Abzug nach Anspruch 3, **dadurch gekennzeichnet, daß** Umlenkrollen (3), über die das Schiebefenster (1) auf beiden Seiten an einem Gegengewicht (9) aufgehängt ist, mechanisch miteinander gekoppelt sind.

10. Abzug nach Anspruch 1, mit einer Meßeinrichtung für die vertikale Position des Schiebefensters **dadurch gekennzeichnet, daß** die Meßeinrichtung die Information über die vertikale Position des Schiebefensters (1) formschlüssig am Zahnriemen abgreift.

11. Abzug nach Anspruch 8 oder 10, **dadurch gekennzeichnet, daß** ein Antriebsmotor am Zahnriemen angreift.

## Claims

1. Vent with a sliding window which can be moved vertically to open and close the work room being vented, which is suspended from at least one counterweight and driven by a cable or belt type driving device connected to the sliding window, and with at least one position measurement or monitoring device on the sliding window, **characterised by** the fact that the cable or belt type driving device (2) is reinforced by a core (13) in an electrically conductive material, to which the measuring device is electrically connected.

2. Vent according to claim 1, **characterised by** the fact that the sliding window (1) is suspended on the counterweight (9) by the cable or belt type driving device (2).

3. Vent according to claim 2, **characterised by** the fact that a further cable or belt is provided for suspending the sliding window (1) parallel to the cable or belt type driving device (2).

4. Vent according to one of the previous claims with cross slides which can be moved horizontally on the sliding window and at least one detector for the horizontal position of the cross slides, **characterised by** the fact that the detector is electrically connected to the core (13) of the cable or belt type driving device (2).

5. Vent according to claim 4, **characterised by** the fact that the detector is installed in the frame of the sliding window.

6. Vent according to one of the previous claims with a sensor for monitoring the room under the lower edge of the sliding window, **characterised by** the fact that the sensor for monitoring the room under the lower edge of the sliding window (1) is electrically connected to the core (13) of the cable or belt type driving device (2).

7. Vent according to one of the previous claims, **characterised by** the fact that the cable or belt type driving device (2) is a cog belt.

8. Vent according to one of claims 1 to 6, **characterised by** the fact that the cable or belt type driving device (2) is a V belt.

9. Vent according to claim 3, **characterised by** the fact that the pulley blocks (3), by which the sliding window (2) is suspended on a counterweight (9) on both sides, are mechanically connected to each other.

10. Vent according to claim 1 with a measuring device for the vertical position of the sliding window, **characterised by** the fact that the measuring device measures information on the vertical position of the sliding window (1) positively on the cog bet.

11. Vent according to claim 8 or 10, **characterised by** the fact that a driving motor acts on the cog belt.

## Revendications

1. Hotte d'aspiration munie d'une fenêtre coulissante, déplaçable à la verticale pour l'ouverture et la fermeture de l'espacé de travail dans la hotte d'aspiration, qui est accrochée au moins à un contrepoids et actionnée par le biais d'un dispositif d'entraînement à câble ou à courroie relié à la fenêtre coulissante, et d'au moins un dispositif de mesure de la position ou de surveillance disposé sur la fenêtre coulissante, **caractérisée en ce que** le dispositif d'entraînement (2) à câble ou à courroie est renforcé par une âme (13), fabriquée dans un matériau conducteur d'électricité, à laquelle le dispositif de mesure est raccordé électriquement.

2. Hotte d'aspiration selon la revendication 1, **caractérisée en ce que** la fenêtre coulissante (1) est accrochée au contrepoids (9) par le biais du dispositif d'entraînement (2) à câble ou à courroie.

3. Hotte d'aspiration selon la revendication 2, **caractérisée en ce qu'**un autre câble ou une autre courroie sont prévus, pour l'accrochage de la fenêtre coulissante (1), parallèlement au dispositif d'entraînement (2) à câble ou à courroie.

4. Hotte d'aspiration selon l'une quelconque des revendications précédentes, munie de coulisses transversales, déplaçables horizontalement, prévues sur la fenêtre coulissante, et d'au moins un détecteur pour la position horizontale des coulisses transversales, **caractérisée en ce que** le détecteur est raccordé électriquement à l'âme (13) du dispositif d'entraînement (2) à câble ou à courroie.

5. Hotte d'aspiration selon la revendication 4, **caractérisée en ce que** le détecteur est monté dans le châssis de la fenêtre coulissante.

6. Hotte d'aspiration selon l'une quelconque des revendications précédentes, munie d'un capteur pour la surveillance de l'espace situé sous le bord inférieur de la fenêtre coulissante, **caractérisée en ce que** le capteur de surveillance de l'espace situé sous le bord inférieur de la fenêtre coulissante (1) est raccordé électriquement à l'âme (13) du dispositif d'entraînement (2) à câble ou à courroie.

7. Hotte d'aspiration selon l'une quelconque des revendications précédentes, **caractérisée en ce que** le dispositif d'entraînement (2) à câble ou à courroie est une courroie dentée.

8. Hotte d'aspiration selon l'une quelconque des revendications 1 à 6, **caractérisée en ce que** le dispositif d'entraînement (2) à câble ou à courroie est une courroie trapézoïdale.

9. Hotte d'aspiration selon la revendication 3, **caractérisée en ce que** des poulies de guidage (3), par le biais desquelles la fenêtre coulissante (1) est accrochée des deux côtés d'un contrepoids (9), sont couplées mécaniquement les unes aux autres.

10. Hotte d'aspiration selon la revendication 1, munie d'un dispositif de mesure pour la position verticale de la fenêtre coulissante, **caractérisée en ce que** le dispositif de mesure prélève mécaniquement l'information relative à la position verticale de la fenêtre coulissante (1) au niveau de la courroie dentée.

11. Hotte d'aspiration selon la revendication 8 ou 10, **caractérisée en ce qu'**un moteur d'entrainement agit sur la courroie dentée.
